# EUROPÄISCHE PATENTSCHRIFT

(11) **EP 3 736 046 B1**
(45) Veröffentlichungstag und Bekanntmachung des Hinweises auf die Patenterteilung: **01.05.2024**
(21) Anmeldenummer: 19172913.6
(22) Anmeldetag: 07.05.2019
(51) Int. Cl.: B02C 4/28, B02C 23/02, B02C 23/04, B02C 4/04, B02C 4/36, B02C 4/40

(54) **EINZUGSCHUTZ**
RETRACTION PREVENTION
PROTECTION DE TALONNAGE

(43) Veröffentlichungstag der Anmeldung: 11.11.2020
(73) Patentinhaber: Bühler AG, 9240 Uzwil (CH)
(72) Erfinder: VERSNIK, Thomas, 9245 Oberbüren (CH)
(74) Vertreter: Vossius & Partner Patentanwälte Rechtsanwälte mbB

(56) Entgegenhaltungen:
- DE-U1-202015 101 947
- GB-A- 1 008 065
- US-A- 3 332 630

## Beschreibung

Die vorliegende Erfindung betrifft einen Einzugschutz für Walzwerke mit mehreren rotierenden Walzen, insbesondere Dreiwalzwerke.

Dreiwalzwerke sind für vielfältige Einsatzgebiete geeignet. Die Anlagen sind für die Verarbeitung mittel- bis hochviskoser Massen konzipiert. Für die Produktion von Druckfarben aller Art, Künstlerfarben, Industrie- und Bautenfarben, Tonern, aber auch von Beschichtungsmassen, Fetten und Produkten für die Elektronik- und Kosmetikindustrie lassen sich Dreiwalzwerke einsetzen. Beim Betrieb von Walzwerken wird ein Stoff oder Stoffgemisch zwischen zwei rotierenden Walzen, zwischen denen ein Spalt ausgebildet ist, zugeführt und dispergiert. An der produktausgangsseitigen Walze wird das fertige Produkt beispielsweise mittels eines Schabers von der Walze entfernt und abgeführt.

In der Regel umfasst ein Walzwerk auch verschiedene Sicherungsmechanismen, um eine Arbeitssicherheit im Betrieb oder während der Reinigung zu gewährleisten. So können ein oder mehrere Notausknöpfe auf dem Gehäuse vorgesehen sein, um die Maschine bei Bedarf schnell stoppen zu können. Dies kann z.B. mittels eines Wechselstrom-Umrichters mit einem dynamischen Bremssystem umgesetzt sein. Ferner kann eine Abdeckung vorgesehen sein, die die Maschine vollständig verschließt und so verhindert, dass sich das Personal an der Maschine verletzen kann oder Gegenstände in den Produkteinzug gelangen.

Aus dem Stand der Technik sind beispielsweise Sicherheitsabdeckungen bekannt, die über einer Zufuhröffnung der Walzen angebracht sind. Bei geschlossener Sicherheitsabdeckung ist es jedoch schwierig oder nicht möglich, Produkt zuzuführen oder zu verteilen sowie einen Trockenlauf zu erkennen. Oftmals wird daher an den offenen Walzen gearbeitet, um ein Produkt zuführen oder über die gesamte Breite der Walze verteilen zu können. Hierbei besteht jedoch die Gefahr, dass Gegenstände oder Körperteile zwischen die Walzen geraten. Die Aufgabe der vorliegenden Erfindung ist es daher, eine erhöhte Arbeitssicherheit zu gewährleisten, um Personal und Gerät zu schützen. Dokument DE202015101947 U1 offenbart einen Einzugschutz für ein Walzwerk.

Diese Aufgabe wird durch einen Einzugschutz gemäß dem unabhängigen Anspruch 1 gelöst. Die abhängigen Ansprüche beschreiben bevorzugte Ausführungsformen.

Insbesondere umfasst die Erfindung einen Einzugschutz für ein Walzwerk mit einem Gehäuse und mehreren parallelen rotierenden Walzen, wobei durch zwei der Walzen, die um parallel zueinander angeordnete Drehachsen rotieren und in einem einstellbaren Walzabstand zueinander angeordnet sind, ein Produkteinzug gebildet wird. Der Einzugschutz umfasst ein parallel zu den den Produkteinzug bildenden Walzen angeordnetes Profil, das sich über die Länge des Produkteinzugs erstreckt. Das Profil ist in einer Einzugrichtung der rotierenden Walzen den den Produkteinzug bildenden Walzen vorgelagert. In dem Profil ist mindestens eine vertikale Durchgangsöffnung ausgebildet. Zwischen dem Profil und den Walzen ist ein Abstand ausgebildet. Der Einzugschutz umfasst ferner eine Halterung zum Befestigen des Einzugschutzes am Gehäuse des Walzwerks.

Der Einzugschutz kann ferner zwei parallel zu den den Produkteinzug bildenden Walzen angeordnete Stäbe aufweisen, wobei die Stäbe in einer Einzugrichtung der rotierenden Walzen den den Produkteinzug bildenden Walzen vorgelagert sind. Zwischen den Stäben kann ein Spalt ausgebildet sein. Ferner kann zwischen den Stäben und den Walzen ein Abstand ausgebildet sein.

Bevorzugt weisen die Stäbe einen rechteckigen Querschnitt auf. Der Abstand der Stäbe zu den Walzen kann einstellbar sein. Der Einzugschutz umfasst ferner einen entnehmbaren Spatel zum Reinigen der Walzen und/oder Stäbe und/oder zum Verteilen eines Produkts auf den Walzen. Der Spatel ist vorzugsweise derart ausgebildet, dass er im Spalt zwischen den Stäben angeordnet werden kann.

Der Einzugschutz ist vorzugsweise aus einem rostfreien Metall ausgebildet. Ferner kann der Einzugschutz beschichtet oder poliert sein, um eine Haftung eines Produktes am Einzugschutz zu verhindern. Die Stäbe können mit der Halterung über ein Gestänge verbunden sein. Vorzugsweise ist ein Winkel zwischen Gestänge und Halterung kleiner oder gleich 90°. Der Einzugschutz kann ferner eine Vorrichtung umfassen, um bei falscher Positionierung oder Fehlen des Einzugschutzes das Walzwerk zu stoppen. Die Vorrichtung zum Stoppen des Walzwerks kann als Magnetschalter ausgebildet sein.

Die Erfindung umfasst ferner ein Walzwerk mit einem Einzugschutz gemäß der vorliegenden Erfindung. Das Walzwerk kann ferner zwei Knöpfe umfassen, die bei gleichzeitiger Betätigung einen Leerfahrmodus mit reduzierter Drehzahl des Walzwerks starten. Dabei sind die Knöpfe vorzugsweise derart voneinander beabstandet, dass sie nicht gleichzeitig mit einer Hand bedient werden können.

Die Erfindung umfasst weiterhin ein Verfahren zum Nachrüsten eines Walzwerks mit dem erfindungsgemäßen Einzugschutz. Hierfür wird ein Walzwerk bereitgestellt, der Einzugschutz daran mittels der Halterung befestigt und der Abstand zwischen Walzen und Stäben mittels der Höhenverstellung eingestellt.

Die vorliegende Erfindung wird anhand der Zeichnungen näher erläutert. In den Zeichnungen werden gleiche Bezugszeichen für gleiche oder ähnliche Elemente verwendet. Es zeigen:
Fig. 1: Eine Querschnittansicht eines Walzwerks mit Einzugschutz gemäß einer Ausführungsform der Erfindung
Fig. 2: Eine Detailansicht des Einzugschutzes aus Fig. 1
Fig. 3: Eine perspektivische Ansicht des Einzugschutzes
Fig. 4: Eine seitliche Ansicht eines erfindungsgemäßen Walzwerks mit Einzugschutz
Fig. 5: Eine frontale Ansicht eines erfindungsgemäßen Walzwerks mit Einzugschutz.

Figur 1 zeigt eine seitliche Teilansicht eines Walzwerks gemäß einer Ausführungsform der Erfindung. Zur Verdeutlichung sind lediglich zwei Walzen 7 dargestellt, es können aber je nach Anwendungsbereich mehr als zwei Walzen vorgesehen sein. Das Walzwerk umfasst ein Gehäuse 9 sowie die Walzen 7, die jeweils um eine Drehachse 71 rotieren und deren Abstand zueinander einstellbar sein kann. Ferner ist eine Zufuhröffnung bzw. ein Produkteinzug 8 vorgesehen, der zwischen zwei Walzen 7 gebildet ist und durch den der Ausgangsstoff oder das Stoffgemisch den Walzen 7 zugeführt und dazwischen dispergiert wird. Benachbarte Walzen 7 werden hierfür gegenläufig betrieben und in der Regel von oben befüllt. Der Produkteinzug 8 kann auch weitere Mittel umfassen, um das Produkt zwischen die Walzen 7 zu leiten wie beispielsweise eine trichterförmige Anordnung.

Beim Dispergieren von beispielsweise Fetten oder hochviskosen Stoffen kann es zum Absetzen an den Seitenwänden des Walzwerks kommen, wodurch ein Eingreifen des Personals notwendig wird. Daher wird erfindungsgemäß ein Einzugschutz vorgesehen, der größtmögliche Sicherheit beim Arbeiten an der offenen Maschine gewährleistet. Somit kann im Betrieb ohne großen Aufwand gespachtelt, d.h. Produkt auf den Walzen 7 verteilt, oder nachgefüllt werden sowie ein Trockenlauf erkannt werden, ohne das Personal zu gefährden.

Der Einzugschutz umfasst ein parallel zu den den Produkteinzug 8 bildenden Walzen 7 angeordnetes Profil, das sich über die Länge des Produkteinzugs 8 erstreckt. Das Profil ist in einer Einzugrichtung der rotierenden Walzen 7 den den Produkteinzug 8 bildenden Walzen 7 vorgelagert. In dem Profil ist mindestens eine vertikale Durchgangsöffnung ausgebildet. Zwischen dem Profil und den Walzen 7 ist ein Abstand d ausgebildet. Der Einzugschutz umfasst ferner eine Halterung 4 zum Befestigen des Einzugschutzes am Gehäuse 9 des Walzwerks.

Es können auch mehrere voneinander beabstandete Durchgangsöffnungen im Profil vorgesehen sein. Diese können einen Produktfluss bzw. eine Produktzirkulation ermöglichen wie unten unter Bezugnahme auf Figur 2 beschrieben wird. Die Durchgangsöffnungen können beispielsweise als Schlitze oder als Löcher ausgeführt sein, es können jedoch auch andere Formen zweckdienlich sein. Bevorzugt erstreckt sich das Profil über die gesamte Länge des Produkteinzugs 8, es kann allerdings auch kürzer ausgebildet sein.

Gemäß einer bevorzugten Ausführungsform, die in Figur 1 beispielhaft dargestellt ist, umfasst der Einzugschutz zwei Stäbe 3, die parallel zu den Produkteinzug 8 bildenden Walzen 7 angeordnet sind und in Einzugrichtung den Walzen 7 vorgelagert sind. Mit anderen Worten erstreckt dich die Durchgangsöffnung über die gesamte Länge des Profils des Einzugschutzes. Im Folgenden sowie in den Zeichnungen wird auf diese Ausführungsform Bezug genommen. Zwischen den Stäben 3 ist ein Spalt s ausgebildet. Der Spalt s ist dabei bevorzugt schmal genug um zu verhindern, dass Finger oder Gegenstände zwischen die Walzen 7 geraten und breit genug, um eine Produktzufuhr zu ermöglichen.

Das Profil bzw. die Stäbe 3 können direkt am Gehäuse 9 an den Seitenwänden des Produkteinzugs 8 befestigt werden oder mittels eines Gestänges 1 und einer Halterung 4 von oben in den Produkteinzug 8 eingeführt und befestigt werden. Dadurch entsteht ein Abstand d zwischen dem Profil oder den Stäben 3 und der jeweiligen Walze 7, wie in Figur 2 gezeigt. Bevorzugt kann dieser Abstand d durch eine Höhenverstellung 6 eingestellt werden. Die Höhenverstellung 6 kann beispielsweise durch Drehgriffe 5, die den gesamten Einzugschutz bei Drehung nach oben bzw. unten bewegen oder durch Abstandsscheiben eingestellt werden. So kann auch ermöglicht werden, Produkt durch den Abstand d den Walzen 7 zuzuführen. Der Abstand d beträgt dabei zwischen 3 und 10 mm, bevorzugt 4-6 mm besonders bevorzugt 5 mm.

Über dem Spalt zwischen den Walzen 7 bzw. dem Produkteinzug 8 kann eine Niveausonde vorgesehen sein, um die Produktfüllung zu überwachen. Die Niveausonde kann beispielsweise als Ultraschallsonde ausgeführt sein. Falls die Sonde senkrecht über dem Produkteinzug 8 angeordnet ist, kann es zweckdienlich sein, dass das Gestänge 1 in einem Winkelversatz zur Halterung 4 angeordnet ist, um nicht mit der Niveausonde zu interferieren. Bevorzugt beträgt der Winkel zwischen Gestänge 1 und Halterung 4 bzw. zwischen Gestänge 1 und einer horizontalen Ebene durch die Halterung 4 somit weniger als 90°.

Figur 2 zeigt eine Detailansicht des Ausschnitts D der Figur 1. Figur 2 zeigt wiederum die Ausführungsform mit zwei parallel angeordneten Stäben 3, zwischen denen ein Spalt s ausgebildet ist. Die Ausführungen gelten jedoch analog für einen Einzugschutz mit nur einem Profil. Das Produkt wird im Betrieb durch Rotation der Walzen 7 durch den Abstand d zugeführt. Es kann dann durch die Durchgangsöffnungen des Einzugschutzes bzw. den Spalt s nach oben austreten und über das Profil bzw. die Stäbe 3 in Richtung des Abstands d gleiten, um wiederum den Walzen 7 zugeführt zu werden. Die dem Produkteinzug abgewandte Oberseite des Profils bzw. der Stäbe 3 ist mit anderen Worten bevorzugt konvex oder nach oben spitz zulaufend ausgebildet, damit durch den Spalt s oder die Durchgangsöffnungen ausgetretenes Produkt herabgleiten und den Walzen 7 zugeführt werden kann. Insbesondere ist es vorteilhaft, dass auf der Oberseite keine waagerechte Fläche ausgebildet ist, damit kein Produkt haften oder liegen bleibt. Somit ergibt sich eine Zirkulation des Produkts um den Einzugschutz herum. Es hat sich gezeigt, dass rechteckige Profile der Stäbe 3 die besten Ergebnisse hinsichtlich der Haftung des Produkts erzielten, dass also an rechteckigen Profilen im Vergleich zu glatten Profilen deutlich weniger Produkt haftet. Insbesondere ist es vorteilhaft, dass je eine Spitze des Rechteckprofils in Richtung Produkteinzug 8 und eine Spitze in entgegengesetzter Richtung nach oben zeigt. Somit ergibt sich auf der Oberseite eine dachförmige Struktur. Ferner kann es bei der Zirkulation des Produkts zu einem hohen Druck von unten auf den Einzugschutz kommen, der zu Verformungen des Einzugschutzes führen kann. Daher ist die Entlastungsöffnung bevorzugt über die gesamte Länge des Einzugschutzes ausgebildet. Mit anderen Worten ist das Profil zweiteilig oder mehrteilig ausgebildet. Auch runde Profile zeigten gute Eigenschaften und wenig Haftung, sind jedoch aufwendiger zu Reinigen und daher weniger bevorzugt. Die Stäbe 3 sind bevorzugt aus rostfreiem Stahl ausgebildet. Dieser kann glasgestrahlt und poliert werden, um die Haftung des Produkts daran weiter zu verringern.

Ferner kann der Einzugschutz, falls das Profil zweiteilig mit einem Spalt s ausgebildet ist, einen Spatel 2 umfassen, der entnehmbar im Spalt s angeordnet ist. Die Form des Spatels 2 ist dabei vorzugsweise an den Spalt s und die Form der Stäbe 3 angepasst. Dadurch kann im regulären Betrieb oder im Reinigungsbetrieb gespachtelt werden, um das Produkt im Produkteinzug 8 gleichmäßig zu verteilen oder von den Walzen 7 sowie den Stäben 3 zu entfernen, um den Einzugschutz zu reinigen.

Figur 2 zeigt außerdem den im Spalt s angeordneten entnehmbaren Spatel 2 zum Reinigen der Stäbe 3 und/oder Walzen 7.

Figur 3 zeigt eine Ansicht des ausgebauten Einzugschutzes gemäß einer Ausführungsform mit einem zweiteiligen Profil. An einer Seite kann ein Sicherungsmechanismus 41 vorgesehen sein, der sicherstellt, dass das Walzwerk nur bei eingebautem Einzugschutz betrieben wird. Der Sicherungsmechanismus 41 kann beispielsweise ein entsprechendes Gegenstück am Gehäuse 9 aufweisen und als Magnetschalter ausgeführt sein. Somit können die Walzen 7 nur bei eingebautem Einzugschutz gedreht werden und werden im Falle des Ausbauens im Betrieb gestoppt.

Figur 4 ist eine schräge Ansicht des Walzwerks mit eingebautem Einzugschutz wie oben beschrieben.

Figur 5 zeigt eine frontale Ansicht eines Walzwerks mit eingebautem Einzugschutz. In dieser Darstellung erstreckt sich das Profil bzw. erstrecken sich die Stäbe 3 über die gesamte Länge des Produkteinzugs 8. Die seitlichen Begrenzungswände des Produkteinzugs 8 werden auch als Keil bezeichnet, da sie keilförmig den Zwischenraum zwischen den Walzen 7 begrenzen. Bevorzugt ist das Gestänge 1 als zwei Verbindungstäbe zwischen Halterung 4 und Profil bzw. Stäben 3 ausgebildet, um Stabilität im Betrieb des Walzwerks sicherzustellen. Um ein Spachteln von Produkt über die gesamte Breite des Produkteinzugs 8 zu gewährleisten, sind die Abstände b₁, b₂ und b₃, die zwischen Produkteinzug 8 und Gestänge 1 bzw. zwischen Gestänge 1 und Gestänge 1 bzw. zwischen Gestänge 1 und Produkteinzug 8 ausgebildet sind, bevorzugt ähnlich groß. Die Abstände b₁, b₂ und b₃ bemessen sich dabei je nach Maschinengröße. Insbesondere sind jedoch die Abstände b₁ und b₃ derart ausgestaltet, dass ein Spachteln durch das Bedienpersonal an den Seiten gut möglich ist.

Das Walzwerk kann ferner einen Leerfahrmodus aufweisen, bei dem die Walzen 7 mit verringerter Drehzahl betrieben werden, um Produktreste zu entfernen und die Maschine zu entleeren. Die Drehzahl kann dabei beispielsweise 300 - 400 U/Min betragen. Ferner kann die Maschine eine Halterung aufweisen, um den Einzugschutz oberhalb des Produkteinzugs 8 einzuhängen. Der Einzugschutz ist bevorzugt nach dem Einhängen höher positioniert als im Betrieb, so dass das Personal den Einzugschutz gut erreichen kann. So kann das Bedienpersonal Produktreste vom Einzugschutz entfernen bzw. abspachteln und diesen reinigen. Die herabgefallenen Produktreste sowie verbliebenes Produkt an den Walzen 7 können dann durch den Leerfahrmodus aus der Maschine entfernt werden. Um den Leerfahrmodus zu aktivieren können an der Vorderseite des Walzwerks am Gehäuse zwei Knöpfe vorgesehen sein (nicht gezeigt), die gleichzeitig betätigt werden müssen. Dabei sind die Knöpfe bevorzugt so voneinander beabstandet, dass sie nicht mit einer Hand bedient werden können. Auch damit kann verhindert werden, dass das Personal in die rotierenden Walzen 7 hineinfasst.

Die Erfindung umfasst ferner ein Verfahren zum Nachrüsten eines Walzwerks mit einem Einzugschutz. Hierfür wird der Einzugschutz in das Walzwerk eingesetzt. Bevorzugt wird der Einzugschutz in den Produkteinzug 8 eingesetzt, d.h. oberhalb der Walzen 7, insbesondere der Walzen, die den Produkteinzug bilden. Der Abstand d zwischen Walzen 7 und Stäben 3 kann mittels der Höhenverstellung 6 eingestellt werden.

Gemäß der vorliegenden Erfindung können somit die Sicherheit im Betrieb verbessert und die Bedienung vereinfacht werden. Insbesondere ist es möglich, an der offenen Maschine zu arbeiten, ohne dass eine Verletzungsgefahr für das Personal oder die Gefahr der Beschädigung der Maschine besteht. Somit kann leichter Produkt nachgefüllt werden oder im Falle der Ablagerung an den Seitenwänden gespachtelt werden, um das Produkt gleichmäßig auf den Walzen zu verteilen und ein Trockenlauf kann leichter erkannt werden.

### Liste der Bezugszeichen

- 1: Gestänge
- 2: Spatel
- 3: Stäbe
- 4: Halterung
- 41: Sicherungsmechanismus
- 5: Griff
- 6: Höhenverstellung
- 7: Walze
- 71: Drehachse
- 8: Produkteinzug
- 9: Gehäuse
- b₁-b₃: Abstand des Gestänges
- d: Abstand
- s: Spalt

## Patentansprüche

1. Einzugschutz für ein Walzwerk mit einem Gehäuse (9) und mehreren parallelen rotierenden Walzen (7), wobei durch zwei der Walzen (7), die um parallel zueinander angeordnete Drehachsen (71) rotieren und in einem einstellbaren Walzabstand zueinander angeordnet sind, ein Produkteinzug (8) gebildet wird, wobei der Einzugschutz aufweist:
ein parallel zu den den Produkteinzug (8) bildenden Walzen (7) angeordnetes Profil, das sich über die Länge des Produkteinzugs (8) erstreckt, wobei das Profil in einer Einzugrichtung der rotierenden Walzen (7) den den Produkteinzug (8) bildenden Walzen (7) vorgelagert ist, wobei zwischen dem Profil und den Walzen (7) ein Abstand (d) ausgebildet ist, und
eine Halterung (4) zum Befestigen des Einzugschutzes am Gehäuse (9) des Walzwerks, **dadurch gekennzeichnet, dass** in dem Profil mindestens eine vertikale Durchgangsöffnung ausgebildet ist.

2. Einzugschutz für ein Walzwerk nach Anspruch 1, wobei das Profil zwei parallel zu den den Produkteinzug (8) bildenden Walzen (7) angeordnete Stäbe (3) aufweist, wobei zwischen den Stäben (3) ein Spalt (s) ausgebildet ist, der die Durchgangsöffnung bildet.

3. Einzugschutz für ein Walzwerk nach Anspruch 2, wobei die Stäbe (3) einen rechteckigen Querschnitt aufweisen.

4. Einzugschutz für ein Walzwerk nach einem der Ansprüche 1 bis 3, wobei der Abstand (d) des Profils zu den Walzen (7) einstellbar ist.

5. Einzugschutz für ein Walzwerk nach einem der Ansprüche 1 bis 4, wobei der Einzugschutz ferner einen entnehmbaren Spatel (2) zum Reinigen der Walzen (7) und/oder des Profils und/oder zum Verteilen eines Produkts auf den Walzen (7) umfasst, und
wobei der Spatel derart ausgebildet ist, dass er im Spalt (s) zwischen den Stäben (3) angeordnet werden kann.

6. Einzugschutz für ein Walzwerk nach einem der vorstehenden Ansprüche, wobei der Einzugschutz aus einem rostfreien Metall ausgebildet ist, und
wobei der Einzugschutz vorzugsweise beschichtet oder poliert ist, um eine Haftung eines Produktes am Einzugschutz zu verhindern.

7. Einzugschutz für ein Walzwerk nach einem der vorstehenden Ansprüche, wobei das Profil mit der Halterung (4) über ein Gestänge (1) verbunden sind, und
wobei ein Winkel kleiner oder gleich 90° zwischen Gestänge (1) und Halterung (4) ausgebildet ist.

8. Einzugschutz für ein Walzwerk nach einem der vorstehenden Ansprüche, wobei der Einzugschutz ferner eine Vorrichtung (41) umfasst, um bei falscher Positionierung oder Fehlen des Einzugschutzes das Walzwerk zu stoppen.

9. Einzugschutz für ein Walzwerk nach Anspruch 8, wobei die Vorrichtung (41) zum Stoppen des Walzwerks als Magnetschalter ausgebildet ist.

10. Walzwerk mit einem Einzugschutz gemäß einem der Ansprüche 1 bis 9.

11. Walzwerk nach Anspruch 10, wobei das Walzwerk zwei Bedienelemente umfasst, die eingerichtet sind, um bei gleichzeitiger Betätigung einen Leerfahrmodus mit reduzierter Drehzahl des Walzwerks zu starten, wobei die Knöpfe derart voneinander beabstandet sind, dass sie nicht gleichzeitig mit einer Hand bedient werden können.

12. Verfahren zum Nachrüsten eines Walzwerks mit dem Einzugschutz gemäß einem der Ansprüche 1 bis 9, wobei das Verfahren umfasst:
Bereitstellen eines Walzwerks,
Einsetzen des Einzugschutzes über den Produkteinzug (8),
Einstellen des Abstands (d) mittels der Höhenverstellung (6).

## Claims

1. An infeed protection device for a rolling mill, comprising a housing (9) and a plurality of parallel rotating rollers (7), wherein a product infeed (8) is formed by means of two of the rollers (7) which rotate about rotational axes (71) arranged in parallel with respect to each other and are arranged at an adjustable roller space with respect to one another, wherein the infeed protection device comprises:
a profile which is arranged in parallel with the rollers (7) forming the product infeed (8) and extends over the length of the product infeed (8), wherein, in an infeed direction of the rotating rollers (7), the profile is upstream of the rollers (7) forming the product infeed (8),
wherein a space (d) is formed between the profile and the rollers (7), and
a holder (4) for fastening the infeed protection device to the housing (9) of the rolling mill,
**characterized in that** at least one vertical through-opening is formed in the profile.

2. The infeed protection device for a rolling mill according to claim 1, wherein the profile comprises two bars (3) arranged in parallel with respect to the rollers (7) forming the product infeed (8), wherein a gap (s) forming the through-opening is formed between the bars (3).

3. The infeed protection device for a rolling mill according to claim 2, wherein the bars (3) have a rectangular cross-section.

4. The infeed protection device for a rolling mill according to any one of claims 1 to 3, wherein the space (d) between the profile and the rollers (7) is adjustable.

5. The infeed protection device for a rolling mill according to any one of claims 1 to 4, wherein the infeed protection device further comprises a removable spatula (2) for cleaning the rollers (7) and/or the profile and/or for distributing a product on the rollers (7),
and
wherein the spatula is configured such that it can be arranged in the gap (s) between the bars (3).

6. The infeed protection device for a rolling mill according to any one of the preceding claims, wherein the infeed protection device is made of a stainless metal, and
wherein the infeed protection device is preferably coated or polished for preventing a product from adhering to the infeed protection device.

7. The infeed protection device for a rolling mill according to any one of the preceding claims, wherein the profile is connected to the holder (4) by means of a rod assembly (1), and
wherein an angle being smaller than or equal to 90° is formed between the rod assembly (1) and the holder (4).

8. The infeed protection device for a rolling mill according to any one of the preceding claims, wherein the infeed protection device further comprises a device (41) for stopping the rolling mill in case the infeed protection device has been positioned improperly or is missing.

9. The infeed protection device for a rolling mill according to claim 8, wherein the device (41) for stopping the rolling mill is configured as a magnetic switch.

10. A rolling mill comprising an infeed protection device according to any one of claims 1 to 9.

11. The rolling mill according to claim 10, wherein the rolling mill comprises two control elements which, when being operated simultaneously, are adapted to start an empty running mode with reduced rotational speed of the rolling mill, wherein the buttons are spaced from each other in such a manner that they cannot be operated simultaneously by one hand.

12. A method of retrofitting the infeed protection device according to any one of claims 1 to 9 to a rolling mill, wherein the method comprises:
providing a rolling mill,
inserting the infeed protection device over the product infeed (8),
adjusting the space (d) by means of the height adjustment device (6).

## Revendications

1. Protection de talonnage pour un laminoir comprenant un boîtier (9) et plusieurs cylindres (7) rotatifs parallèles, dans laquelle une entrée destinée au produit (8) est formée par deux des cylindres (7) qui tournent autour d'axes de rotation (71) disposés parallèlement l'un à l'autre et qui sont disposés à une distance de laminage réglable l'un par rapport à l'autre, la protection de talonnage présentant : un profilé disposé parallèlement aux cylindres (7) formant l'entrée destinée au produit (8), lequel s'étend sur la longueur de l'entrée destinée au produit (8), le profilé étant disposé en amont des cylindres (7) formant l'entrée destinée au produit (8) dans une direction d'introduction des cylindres (7) rotatifs,
dans laquelle est formé un écart (d) entre le profilé et les cylindres (7), et un support (4) pour la fixation de la protection de talonnage au niveau du boîtier (9) du laminoir, **caractérisée en ce qu'**au moins une ouverture de passage verticale est formée dans le profilé.

2. Protection de talonnage pour un laminoir selon la revendication 1, dans laquelle le profilé présente deux barres (3) disposées parallèlement aux cylindres (7) formant l'entrée destinée au produit (8), une fente (s) étant conçue entre les barres (3), laquelle forme l'ouverture de passage.

3. Protection de talonnage pour un laminoir selon la revendication 2, dans laquelle les barres (3) présentent une section transversale rectangulaire.

4. Protection de talonnage pour un laminoir selon l'une des revendications 1 à 3, dans laquelle l'écart (d) entre le profilé et les cylindres (7) est réglable.

5. Protection de talonnage pour un laminoir selon l'une des revendications 1 à 4, la protection de talonnage comprenant en outre une spatule (2) amovible destinée au nettoyage des cylindres (7) et/ou du profilé et/ou destinée à la répartition d'un produit sur les cylindres (7),
et
la spatule étant conçue de telle sorte qu'elle puisse être disposée dans la fente (s) entre les barres (3).

6. Protection de talonnage pour un laminoir selon l'une des revendications précédentes, la protection de talonnage étant conçue en un métal inoxydable, et
la protection de talonnage étant de préférence revêtue ou polie de sorte à éviter l'adhérence d'un produit à la protection de talonnage.

7. Protection de talonnage pour un laminoir selon l'une des revendications précédentes, dans laquelle le profilé et le support (4) sont reliés au-dessus d'une tringlerie (1) et
dans laquelle un angle inférieur ou égal à 90° est formé entre la tringlerie (1) et le support (4).

8. Protection de talonnage pour un laminoir selon l'une des revendications précédentes, la protection de talonnage comprenant en outre un dispositif (41) permettant d'arrêter le laminoir en cas de mauvais positionnement ou d'absence de la protection de talonnage.

9. Protection de talonnage pour un laminoir selon la revendication 8, dans laquelle le dispositif (41) pour arrêter le laminoir est conçu en tant que commutateur magnétique.

10. Laminoir comprenant une protection de talonnage selon l'une des revendications 1 à 9.

11. Laminoir selon la revendication 10, le laminoir comprenant deux éléments de commande qui sont intégrés pour lancer un mode de marche à vide à vitesse de rotation réduite du laminoir lorsqu'ils sont activés simultanément, les boutons étant distancés l'un par rapport à l'autre de telle sorte qu'ils ne peuvent pas être actionnés simultanément avec une seule main.

12. Procédé de mise à niveau d'un laminoir avec une protection de talonnage selon l'une des revendications 1 à 9, le procédé comprenant :
la mise à disposition d'un laminoir,
la mise en place de la protection de talonnage au-dessus de l'entrée destinée au produit (8),
le réglage de l'écart (d) au moyen du dispositif de réglage en hauteur (6).
